# EUROPÄISCHE PATENTSCHRIFT

(11) **EP 0 236 325 B1**
(45) Veröffentlichungstag und Bekanntmachung des Hinweises auf die Patenterteilung: **29.11.1989**
(21) Anmeldenummer: 85905808.3
(22) Anmeldetag: 07.11.1985
(51) Int. Cl.: F42C 9/16

(54) **SELBSTZERLEGERZÜNDER**
SELF-DESTROYING IGNITER
DETONATEUR AUTO-DESTRUCTEUR

(30) Priorität: 19.12.1984 DE 3446314
(43) Veröffentlichungstag der Anmeldung: 16.09.1987
(73) Patentinhaber: Rheinmetall GmbH, 40880 Ratingen (DE)
(72) Erfinder: ROOSMANN, Karl-Heinz, D-4000 Düsseldorf (DE)
(86) Internationale Anmeldenummer: EP8500595
(87) Internationale Veröffentlichungsnummer: WO8603828

(56) Entgegenhaltungen:
- CH-A- 606 978
- DE-B- 1 101 225
- DE-C- 325 292
- FR-A- 889 561
- FR-E- 80 976

## Beschreibung

Die Erfindung betrifft einen Gefechtskopf nach dem Oberbegriff des Patentanspruches 1.

Ein derartiger Gefechtskopf ist aus der DE-A-2 242 930 bekannt. Der bekannte Gefechtskopf umfaßt ein Gefechtskopfgehäuse zur Aufnahme einer Hohlladung sowie einen mit dem Gefechtskopfgehäuse verbundenen, eine in Axialrichtung bewegbar gelagerte Zündnadel umfassenden Aufschlagzünder. Der Gefechtskopf wird in einer größeren Anzahl von einem Flugkörper oder Trägergeschoß über ein Zielgebiet transportiert und dort ausgestoßen. Beim Zielaufprall schnellt die Zündnadel infolge ihrer Massenträgheit vor und zündet einen querverschiebbaren Detonator, der seinerseits die Ladung des Gefechtskopfes, vorzugsweise eine Hohlladung, zur Detonation bringt.

Der Erfindung liegt die Aufgabe zugrunde, diesen bekannten Gefechtskopf um eine Selbstzerlegungsmöglichkeit zu erweitern.

Ausgehend von dem Gefechtskopf der gattungsgemäßen Art wird diese Aufgabe durch die im Kennzeichnungsteil des Patentanspruches 1 angegebenen Merkmale gelöst.

Aus der DE-B-1 101 225 ist ein ogivenförmiger, spitzenseitig in einem großkalibrigen drallstabilisierten Artilleriegeschoß angeordneter Aufschlagzünder mit Selbstzerlegereinrichtung bekannt. Obgleich einige bauteilmäßige Übereinstimmungen der bekannten Zünderanordnung mit dem erfindungsgemäßen Gefechtskopf vorliegen, funktioniert die bekannte Zünderanordnung jedoch nach einem völlig anderen Wirkungsprinzip: Bei Abschuß aus der Rohrwaffe soll durch einen in der hohlen Zündnadel/Schlagstück gegen die Kraft einer Druckfeder verschiebbaren Anzündsatz eine Verzögerungsladung gezündet werden. Nach erfolgter Beschleunigung im Rohr wird der Anzündsatz jedoch durch die Druckfeder sofort wieder von der Verzögerungsladung getrennt; eine sichere Anzündung kann daher nicht gewährleistet werden. Nachteiligerweise ist ein Mittel zum Axialverschieben der hohlen Zündnadel nach Abbrand der Anzündladung und weiteren Verzögerungsladung nicht gegebdn. Ein Herausheben derZündnadel aus einer Sicherungsausnehmung aus dem Detonatorträger und dessen Querverschieben ist gleichfalls nicht sichergestellt. Die hohl ausgebildete Zündnadel enthält viele weitere Bauelemente, wodurch sie sehr lang ausgebildet und eine Verwendung im konstruktiv wesentlich kleineren Gefechtskopf (Bomblet) unmöglich ist. Die Zündnadel dieses bekannten Artilleriegeschosses wirkt nicht durch Massenträgheit entgegen der Flugrichtung; damit sie wirksam werden kann, muß das Geschoß spitzenseitig soweit verformt werden, daß der hohlzylindrische Schlagkörper mit der Zündnadel nach hinten in den Detonator eingeschlagen wird. Hierbei besteht jedoch die große Gefahr, daß bei Deformation der Geschoßspitze der lange rohrförmige Schlagkörper festgeklemmt wird und eine Zündung unterbleibt. Ebenso wird das Geschoß bei weichem Zielaufprall z.B. im Schnee oder weichem Boden oder bei ganz flachem Zielaufprall spitzenseitig nicht deformiert und gezündet. Aufgrund des nicht definierten Abstandes der Zündnadel bzw. des Schlagkörpers zum Detonatorträger bzw. der Detonatorladung ist eine sicher funktionierende Selbstzerlegung über den Verzögerungszündsatz bzw. dem Selbstzerlegezündsatz höchst zweifelhaft.

Bei dem erfindungsgemäßen Bomblet ist das Zündergehäuse demgegenüber heckseitig angeordnet, beide Zündnadeln weisen in Flugrichtung, die zweite Zündnadel für den Verzögerungszündsatz ist ortsfest angeordnet, während die erste Zündnadel durch ihre Massenträgheitskraft bei Zielaufprall störungsfrei in die Detonatorladung getrieben wird. Bei weichem Zielaufprall ist aufgrund der geringen Bauhöhe und der kurzen Abstände zwischen Ausgangszündsatz und Detonatorladung eine sichere Durchzündung und Selbstzerlegung gewährleistet.

Vorteilhafte Ausgestaltungen der Erfindung gehen aus den Unteransprüchen hervor.

Die Erfindung bietet den Vorteil, daß die eigene Truppe gegebenenfalls gefährdende Blindgänger weitgehend vermieden werden, da die Selbstzerlegereinrichtung auch im Falle des Versagens des Aufschlagzünders die Gefechtsladung des Gefechtskopfes aktiviert und damit unschädlich macht. Darüberhinaus ist damit jedoch eine Steigerung der Zuverlässigkeit des Gefechtskopfes verbunden, da selbst bei Versagen des Aufschlagzünders die Selbstzerlegereinrichtung die Gefechtsladung noch zur Detonation bringen kann und damit den Gefechtskopf zielwirksam werden läßt.

Die Erfindung wird nachfolgend unter Bezug auf die Zeichnung näher erläutert. Dabei zeigt:
Fig. 1 in schematischer Darstellung als Seitenansicht einen Gefechtskopf der gattungsgemäßen Art;
Fig. 2 eine vergrößerte Schnittdarstellung des Zünderteils des Gefechtskopfes.

Fig. 1 zeigt in schematischer Darstellung einen Gefechtskopf 10 in Seitenansicht. Der Gefechtskopf 10 umfaßt ein Gefechtskopfgehäuse 11 zur Aufnahme einer Gefechtsladung, vorzugsweise einer Hohlladung. Mit dem Gefechtskopfgehäuse 11 ist ein heckseitig angeordnetes Zündergehäuse 12 verbunden, das einen Aufschlagzünder enthält. Am Zündergehäuse ist eine Drallbremse 13 befestigt, die nach Ausstoßen des Gefechtskopfes 10 aus dem drallstabilisierten Trägergeschoß die Drallzahl reduziert und die Flugstabilität des Gefechtskopfes 10 beim Hinabsinken auf das Zielgebiet verbessert.

Der Aufschlagzünder (Fig. 2) umfaßt eine Zündnadel 1, die in gesicherter Stellung festgelegt, im entsicherten Zustand aber axial beweglich angeordnet ist und dabei mit einem Detonator 8 zusammenwirkt, der gegebenenfalls vermittels einer Übertragungsladung 9 die Gefechtsladung 10 zur Detonation bringt.

Erfindungsgemäß ist die Zündnadel 1 hohl ausgebildet und trägt in ihrer Ausnehmung in folgender Reihe, heckseitig beginnend, einen Anstichzündsatz 1 a, eine pyrotechnische Verzögerungsstrecke 1 b, sowie einen Ausgangszündsatz 1 c. Ortsfest im Zündergehäuse 12 ist weiter eine Nadel 7 angeordnet, die mit dem Anstichzündsatz 1 a zusammenwirkt.

Die Wirkungsweise der Selbstzerleger- und Zündeinrichtung ist wie folgt: Ausgegangen wird von der in Fig. 2 dargestellten Sicherstellung, in der die Zündnadel 1 durch in Radialrichtung entfernbare schieberartig ausgebildete Sicherungsmittel 5 festgelegt ist und demzufolge auch bei Stoßbeanspruchung sich nicht in Axialrichtung fortbewegen kann. Die Spitze 1 b der Zündnadel 1 liegt dabei in einer Blindbohrung des von einer Druckfeder 8d beaufschlagten und in Radialrichtung ausfahrbar angeordneten Detonatorträgers 8c und verhindert dadurch dessen Ausweichen in Radialrichtung. Nach dem Entsichern, d.h. Entfernen der Sicherungsmittel 5 in Radialrichtung drückt die in Axialrichtung wirkende Druckfeder 6 die Zündnadel 1 in Heckrichtung zurück, wobei die gehäusefest angeordnete Nadel 7 den Anstichzündsatz 1 a aktiviert, der wiederum die pyrotechnische Verzögerungsstrecke 1 b in Funktion setzt. Gleichzeitig ist die Spitze 1 d aus der Blindbohrung 8b hinausgeglitten und hat den Detonatorträger 8c freigegeben, der nunmehr federbelastet in Radialrichtung derart ausschwenkt, daß der Detonator 8 unter der Spitze 1 d der Zündnadel 1 zu liegen kommt und dabei mit der Übertragungsladung 9 fluchtet und somit eine pyrotechnische Anzündkette zur Gefechtsladung 10 herstellt. Die Spitze 1 d der Zündnadel 1 befindet sich bis zum Zielaufprall des Gefechtskopfes in Zündbereitschaftsstellung oberhalb des Detonators 8. Beim Zündaufprall schnellt die Zündnadel 1 infolge ihrer Massenträgheit gegen die Kraft der Druckfeder 6 in Axialrichtung vor und sticht dabei den Detonator 8 an, der seinerseits vermittels der Übertragungsladung 9 die Gefechtsladung 10 zur Detonation bringt. Im Falle eines Zündversagers dieser Anzündkette wirkt ergänzend die Selbstzerlegereinrichtung. Mittlerweile ist nämlich die pyrotechnische Verzögerungsstrecke 1 bis zum Ausgangszündsatz 1 durchgebrannt und aktiviert diesen, wodurch eine Flammfront durch die Bohrungen 1e im Bereich der Nadel 1 hindurchtritt und den fehlerhafterweise nicht aktivierten Detonator 8 mit einer derart hohen Temperatur beaufschlagt, daß er trotzdem noch in Funktion tritt. Dadurch ist sichergestellt, daß auch bei Versagen der Hauptanzündkette zumindest eine Selbstzerlegung des Gefechtskopfes eintritt Regelmäßig wird jedoch die Selbstzerlegereinrichtung noch dafür sorgen, daß selbst bei Versagen der Hauptzündkette die Gefechtsladung 1 Oa noch rechtzeitig detoniert und damit der Gefechtskopf 10 bestimmungsgemäß zielwirksam wird.

In einem weiteren Ausführungsbeispiel der Erfindung wird der Ausgangszündsatz 1 c vorteilhaft detonativ ausgebildet, wodurch sich eine noch größere Sicherheit zur Aktivierung der Gefechtsladung 10a erreichen läßt.

In einem Ausführungsbeispiel der Erfindung wurde die Brenndauer der pyrotechnischen Verzögerungsstrecke 1 b auf etwa 8-10 Sekunden bemessen. Die pyrotechnische Verzögerungsstrecke bestand dazu aus einer an sich bekannten pyrotechnischen Zusammensetzung mit einem Durchmesser von etwa 3 mm und einer Umhüllung mit einer Dicke von etwa 1,5 mm; die gesamte Länge der pyrotechnischen Verzögerungsstrecke betrug etwa 18 mm.

## Patentansprüche

1. Gefechtskopf, zum Verbringen in größerer Anzahl von einem Flugkörper oder Trägergeschoß aus dem es über einem Zielgebiet ausgestoßen wird, mit einem Gefechtskopfgehäuse (11) zur Aufnahme einer Gefechtsladung (10a), insbesondere Hohlladung, und einem heckseitig auf dem Gefechtskopf (10) angeordneten, einen Aufschlagzünder enthaltenden Zündergehäuse (12), das seinerseits eine mit einem querverschiebbaren Detonator (8) zusammenwirkende längsaxial verschiebbare erste Zündnadel (1) umfaßt, gekennzeichnet durch folgende Merkmale:
die erste Zündnadel (1) ist hohl ausgebildet und in ihrer Ausnehmung sind in folgender Reihenfolge heckseitig beginnend ein Anstichzündsatz (1a), eine pyrotechnische Verzögerungsstrecke (1b) und ein Ausgangszündsatz (1c) angeordnet,
im Zündergehäuse (12) ist auf der Innenseite der rückwärtig abschließenden Stirnwandung ortsfest eine mit dem Anstichzündsatz (1a) zusammenwirkende zweite Zündnadel (7) angeordnet,
die erste Zündnadel (1) ist nach Ausstoß aus dem Trägergeschoß und nach Freigabe durch Sicherungsmittel (5) durch die Federkraft einer koaxial um die erste Zündnadel (1) im Zündergehäuse (12) angeordnete Druckfeder (6) axial nach hinten bewegbar und dadurch der Anstichzündsatz (1a) aktivierbar,
die erste Zündnadel (1) und die zweite Zündnadel (7) weisen in Flugrichtung des Gefechtskopfes (10) und
die erste Zündnadel (1) ist bei Zielaufprall infolge ihrer Massenträgheit gegen die Kraft der Druckfeder (6) in Axialrichtung gegen den Detonator (8) verschiebbar ausgebildet.

2. Gefechtskopf nach Anspruch 1, dadurch gekennzeichnet, daß im Bereich der Spitze (1d) der Zündnadel (1) Flammdurchtrittsöffnungen (1e) angeordnet sind.

3. Gefechtskopf nach einem der Ansprüche 1 und 2, dadurch gekennzeichnet, daß der Ausgangszündsatz (1c) detonativ ausgebildet ist.

## Claims

1. Warhead, a large number of which are to be accommodated in a missile or carrier projectile from which the warhead is ejected over a target area, the warhead having a warhead housing (11) designed to accommodate a warhead charge (10a), particularly a hollow charge, and a detonator housing (12) which is situated on the rear part of the warhead (10) and contains an impact fuse and which in turn comprises a first detonating needle (1) displaceable in the longitudinal axial direction and interacting with a transversally displaceable detonator (8), characterised by the following features:
the detonating needle (1) is of hollow construction, the recess containing, in the following order and starting with the rear, a broaching fuse composition (1 a), a pyrotechnic delay section (1 b) and an output fuse composition (1c),
in the detonator housing (12) a second detonating needle (7) interacting with the broaching fuse composition (1 a) is provided in a fixed position on the inside of the end wall forming the rear termination,
the first detonating needle (1), ), after ejection from the carrier projectile and after release by securing means (5), can be moved towards the rear by the resilient force of a pressure spring (6) situated coaxially around the first detonating needle (1) in the detonator housing (12), the broaching fuse composition (1 a) being thereby rendered active, the first detonating needle (1) and the second detonating needle (7) point in the direction of flight of the warhead (10), and
the first detonating needle (1) is so constructed that on impact with the target and as a result of the mass inertia is displaceable in the axial direction towards the detonator (8), in opposition to the force of the pressure spring (6).

2. Warhead in accordance with Claim 1, characterised by the fact that apertures (1 e) forthe passage of the flame are provided in the zone of the point (1 d) of the detonating needle (1).

3. Warhead in accordance with anyone of Claims 1 and 2 characterised by the fact that the output fuse composition (1c) is constructed to act as a detonator.

## Revendications

1. Tête de combat, à transporter en assez grand nombre par un missile ou un projectile vecteur duquel il est éjecté au-dessus d'une zone de cible, comportant un boîtier de tête de combat (11) pour loger une charge offensive (10a), en particulier une charge creuse, et un boîtier de fusée d'amorçage (12) placée vers l'arrière sur la tête de combat (10), contenant un détonateur à percussion qui comprend lui- même un premier percuteur (1) mobile suivant l'axe longitudinal, coopérant avec un détonateur (8) mobile transversalement, caractérisée par les caractéristiques suivantes;
le premier percuteur (1) est de conformation creuse et dans son évidement sont disposés dans l'ordre suivant à partir de l'arrière, une composition d'amorçage (1a), un relais à retard pyrotechnique (1b) et une composition d'allumage de sortie (1c)
dans le boîtier de fusée (12), est disposé sur la face intérieure de la paroi frontale de terminaison postérieure, en position fixe, un second percuteur (7) coopérant avec la composition d'amorçage (1a),
le premier percuteur (1) est, après expulsion du projectile vecteur et après libération par des moyens de sûreté (5) sous l'action de la force élastique d'un ressort de compression (6), disposé coaxialement autour du premier percuteur (1) dans le boîtier de fusée (12), mobile axialement vers l'arrière et peut ainsi être activé par la composition d'amorçage (1 a),
le premier percuteur (1) et le second percuteur (7) sont dirigés dans le sens de propagation de la tête de combat (10) et
le premier percuteur (1) est conformé de façon à pouvoir se déplacer en direction axiale vers le détonateur (8), contre la force du ressort de compression (6), lors de l'impact sur la cible, en raison de son inertie.

2. Tête de combat selon la revendication 1, caractérisée par le fait que dans la zone de la pointe (1d) du percuteur (1) sont disposées des ouvertures (1e) pour le passage des flammes.

3. Tête de combat selon l'une quelconque des revendications 1 et 2, caractérisée par le fait que la composition d'amorçage de sortie (1c) est détona- trice.
